# EUROPÄISCHE PATENTSCHRIFT

(11) **EP 3 380 673 B1**
(45) Veröffentlichungstag und Bekanntmachung des Hinweises auf die Patenterteilung: **25.09.2019**
(21) Anmeldenummer: 16784796.1
(22) Anmeldetag: 24.10.2016
(51) Int. Cl.: E01B 27/16, E01B 27/17, B06B 1/18, F15B 21/14

(54) **VIBRATIONSKOLBENANORDNUNG IM BEISTELLZYLINDER EINES STOPFPICKELS**
VIBRATING PISTON ARRANGEMENT IN THE ACTUATING PISTON OF A TAMPING TOOL
AGENCEMENT D'UN CYLINDRE VIBRANT DANS UN CYLINDRE D'OPÉRATION POUR UN OUTIL DE BOURRAGE

(30) Priorität: 24.11.2015 AT 7582015
(43) Veröffentlichungstag der Anmeldung: 03.10.2018
(73) Patentinhaber: Plasser & Theurer Export von Bahnbaumaschinen Gesellschaft m.b.H., 1010 Wien (AT)
(72) Erfinder: PHILIPP, Thomas, 4060 Leonding (AT)
(86) Internationale Anmeldenummer: PCT/EP2016/001761
(87) Internationale Veröffentlichungsnummer: WO 2017/088943

(56) Entgegenhaltungen:
- EP-A2- 0 331 956
- AT-B- 352 167
- DE-B- 1 232 605
- US-A- 4 096 806

## Beschreibung

Die Erfindung betrifft ein Verfahren sowie ein Stopfaggregat zum Unterstopfen eines Gleises gemäß den im Oberbegriff der Ansprüche 1 bzw. 5 angeführten Merkmalen.

Durch EP 1 653 003 A1 ist ein gattungsgemäßes Stopfaggregat bekannt, wobei
zum Unterstopfen eines Gleises Stopfpickel paarweise zueinander bewegt werden. Diese Beistellbewegung zur Schotterverdichtung wird mit Hilfe eines hydraulisch beaufschlagbaren Beistellzylinders durchgeführt. Der linearen Beistellbewegung wird hydraulisch eine Vibration überlagert, um damit ein einfacheres Eindringen in den Schotter sowie eine verbesserte Verdichtung zu erzielen.

Weitere bekannte Stopfaggregate mit Vibrationsbeaufschlagung sind in DE 12 32 605B, EP 0 331 956 A2, AT 352 167 B und US 4 096 806 A beschrieben.

Die Aufgabe der vorliegenden Erfindung liegt nun in der Schaffung eines Verfahrens sowie eines Stopfaggregates der eingangs genannten Art, mit dem eine Verbesserung der hydraulischen Vibrationserzeugung möglich ist.

Diese Aufgabe wird erfindungsgemäß mit einem Verfahren bzw. Stopfaggregat der gattungsgemäßen Art durch die im Kennzeichen der Patentansprüche 1 bzw. 5 angeführten Merkmale gelöst.

Mit der erfindungsgemäßen Merkmalskombination ist eine von der Beistellbewegung der Stopfpickel unabhängige Optimierung der für die Vibrationserzeugung erforderlichen Parameter möglich. Eine Verbesserung insbesondere hinsichtlich der Energiebilanz kann dann erzielt werden, wenn der Vibrationskolben als Feder-Masse-System wirksam ist. Mit einem derartigen Energiespeicher ist der an sich für die Erzeugung von Vibrationen benötigte hohe hydraulische Energieaufwand deutlich reduzierbar. Ein weiterer daraus resultierender Vorteil kann in einer geringeren Lärmemission gesehen werden.

Weitere Vorteile der Erfindung ergeben sich aus den Unteransprüchen und der Zeichnungsbeschreibung.

Im Folgenden wird die Erfindung anhand eines in der Zeichnung dargestellten Ausführungsbeispieles näher beschrieben. Es zeigen: Fig. 1 eine vereinfachte Seitenansicht einer Stopfmaschine mit einem Stopfaggregat zum Unterstopfen eines Gleises, Fig. 2 eine vergrößerte Darstellung eines Beistellantriebe aufweisenden Stopfaggregates, und Fig. 3 bis 6 je eine Ausführungsvariante eines erfindungsgemäß ausgebildeten Beistellantriebes.

Eine in Fig. 1 ersichtliche Stopfmaschine 1 weist einen durch Schienenfahrwerke 2 auf einem Gleis 3 verfahrbaren Maschinenrahmen 4 auf. Zwischen den beiden Schienenfahrwerken 2 ist ein durch einen Antrieb 5 höhenverstellbares Stopfaggregat 6 zum Unterstopfen von Schwellen 7 angeordnet.

Das in Fig. 2 vergrößert dargestellte Stopfaggregat 6 weist in einer Beistellbewegung 8 paarweise um eine Schwenkachse 9 zueinander bewegbare, an einem unteren Ende 10 mit Stopfpickeln 11 verbundene Stopfhebel 12 auf. Diese sind an einem oberen Ende 13 jeweils mit einem hydraulischen Beistellantrieb 14 verbunden, die sowohl zur Durchführung der linearen Beistellbewegung 8 als auch einer dieser überlagerten Vibration ausgebildet sind. Beide Stopfhebel 12 und die Beistellantriebe 14 sind auf einem durch den Antrieb 5 relativ zu einem Aggregatrahmen 15 höhenverstellbaren Träger 16 gelagert.

Die in den Fig. 3 bis 6 im Detail dargestellten Beistellantriebe 14 weisen jeweils einen entlang einer Achse 17 eines Beistellzylinders 18 bewegbaren Beistellkolben 19 und eine mit diesem verbundene Beistellkolbenstange 20 auf. Diese werden zur Ausführung der linearen Beistellbewegung 8 in der dargestellten Version hydraulisch jeweils von links nach rechts bewegt (siehe dazu die Hydraulikleitungen 21 mit einem Ventil 22 bzw. einem Druckbegrenzungsventil 23.

In jedem Beistellantrieb 14 bzw. Beistellzylinder 18 ist zusätzlich zu dem für die Beistellbewegung 8 vorgesehenen Beistellkolben 19 ein zur Erzeugung der Vibrationen ausgebildeter Vibrationskolben 24 angeordnet. Dieser ist in den beiden Varianten gemäß Fig. 3 und 4 jeweils zwischen dem Beistellkolben 19 und einem Zylinderboden 25 des Beistellantriebes 14 angeordnet.

Wie in Fig. 3 ersichtlich, ist eine mit dem Vibrationskolben 24 verbundene Kolbenstange 26 in einem am Zylinderboden 25 befestigten Zylinderring 27 zur Verschiebung entlang der Achse 17 des Beistellzylinders 18 angeordnet. In Hohlräumen 28 des Zylinderringes 27 sind den Vibrationskolben 24 kontaktierende Energiespeicher 29, vorzugsweise mechanische Federn 30, zur Ausübung von parallel zur Achse 17 wirksamen Kräften angeordnet.

Eine durch den Zylinderboden 25, den Zylinderring 27 und die Kolbenstange 26 des Vibrationskolbens 24 gebildete Ölkammer 31 ist über eine Hydraulikleitung 32 zur Erzeugung einer ersten Schwingbewegung 33 mit Hochdruck beaufschlagbar. Auf dem Vibrationskolben 24 und/oder auf dem Beistellkolben 19 ist eine Endlagendämpfung 34 angeordnet.

Der Beistellkolben 19 wird mitsamt der Beistellkolbenstange 20 durch entsprechende Stellung des Ventils 22 und Beaufschlagung einer durch Beistell- und Vibrationskolben 19, 24 begrenzten Ölkammer 44 in Bewegung versetzt, die die beiden paarweise einander gegenüberliegenden Stopfpickel 11 im Rahmen der Beistellbewegung 8 zueinander führt (s. Fig. 2). Die dieser linearen Beistellbewegung überlagerte Oszillation mit konstanter Amplitude wird durch den unabhängig vom Beistellkolben 19 bewegbaren Vibrationskolben 24 erzeugt. Die Endlagendämpfung 34 verhindert, dass Vibrations- und Beistellkolben 24, 19 schlagartigen Kontakt haben.

Durch die Hydraulikleitung 32 wird der Volumenstrom für die Vibration bzw. die erste Schwingbewegung 33 der Ölkammer 31 zugeführt. Durch ein schnell schaltendes Ventil 35 wird dabei die Vibration erzeugt. Dieses Ventil 35 kann impulsartig die Hochdruckseite durchschalten, wodurch der Vibrationskolben 24 nach rechts verschoben und die mechanische Feder 30 gespannt wird.

Bei Nullstellung des Ventils 35 wird eine Verbindung mit einem Speicherbehälter hergestellt. In dieser Position ist eine Schwimmstellung möglich. In weiterer Folge kann die Feder 30 den Vibrationskolben 24 nun zurückstellen (mit einer Bewegung in Richtung zum Zylinderboden 25) und das Hydrauliköl wird in den Speicherbehälter abgeführt. Die Aufgabe des Energiespeichers 29 wird somit durch die mechanische Feder 30 übernommen (alternativ kann der Energiespeicher 29 auch durch einen Blasenspeicher od. dgl. gebildet werden). Der Vibrationskolben 24 und die Federn 30 bilden somit ein Energieerhaltungssystem 36 in Form eines Feder-Masse-Systems. Idealerweise wird das System 36 in der Nähe der Resonanzfrequenz des Feder - Masse - Schwingers betrieben. Mit dem Druckbegrenzungsventil 23 wird ein Beistelldruck für die Beistellbewegung und damit ein dynamischer Gegenpolster aufgebaut.

Der Vorteil der hier beschriebenen Lösung gegenüber den bekannten vollhydraulischen Beistellantrieben besteht darin, dass die Vibrationsbewegung unabhängig von der Bewegung des Beistellkolbens 19 durchführbar ist. Es ist allgemein bekannt, dass beim bekannten Hydraulikantrieb durch die Überlagerung von Beistell- und Vibrationsbewegung der Volumenstrom so hoch wird, dass die Baugröße des Ventils unnötig steigt und der gesamte Volumenstrom der überlagerten Vibration in Wärme umgewandelt wird. Dies führt zu einem hohen Energieverbrauch.

Es ist weiter bekannt bzw. durch Messungen nachgewiesen, dass bei starker Verkrustung des zu unterstopfenden Schotters die Schwingungsamplitude bei einem bekannten vollhydraulischen System nicht beibehalten werden kann (eine Vermeidung dieses Nachteils ist nur durch eine gesteigerte Baugröße möglich). Der Grund liegt darin, dass keine Energie im System kurzfristig gespeichert werden kann.

Im Gegensatz zu den aufgezeigten Nachteilen bei den bekannten Ausführungen steht bei dem erfindungsgemäßen Antriebskonzept durch das Feder-Masse System (gebildet durch die Federn 30 und den Vibrationskolben 24) ein Energiespeicher zur Verfügung. Dies entspricht energetisch der Funktion einer aus dem Stand der Technik bekannten rotierenden Schwungmasse mit einem Exzenter-Antrieb zur Erzeugung einer Stopfpickelvibration. Außerdem kann in vorteilhafter Weise die Beistellbewegung unabhängig von der Schwingungsamplitude der Vibration ausgeführt werden. Dies hat eine vereinfachte Ausbildung des Ventils für den Beistellzylinder 18 zur Folge.

In der Ausführungsvariante gemäß Fig. 4 ist der Vibrationskolben 24 durch die mechanischen Federn 30 mit einer Kolbenfläche 37 des Beistellkolbens 19 verbunden. Die Federn 30 könnten dabei auch weggelassen werden. Dies würde jedoch zur Erzeugung der Vibration einen höheren Hydraulikdruck erfordern und dadurch den Wirkungsgrad verschlechtern.

Der Beistellkolben 19 sowie die mit diesem verbundene Beistellkolbenstange 20 weist eine vorzugsweise koaxial zur Achse 17 verlaufende Bohrung 38 zur Durchführung eines die erste Schwingbewegung 33 des Vibrationskolbens 24 erzeugenden Vibrationsimpulses auf (s. auch Fig. 5, 6). Die Vibration wird durch das Ventil 35 erzeugt, wobei die beiden Kolben 19, 24 auseinander bewegt werden. Die Beistellbewegung des Beistellkolbens 19 wird durch das Ventil 22 aktiviert und in einer Ölkammer 45 (begrenzt durch den Vibrationskolben 24 und den Zylinderboden 25) ausgeführt. Die zweite (der ersten entgegengesetzte) Schwingbewegung wird wiederum durch das aus Vibrationskolben 24 und Federn 30 zusammengesetzte Energieerhaltungssystem 36 aktiviert.

Bei den Ausführungen gemäß Fig. 5 und 6 ist der Vibrationskolben 24 jeweils als eine Öffnung 40 zur Durchführung der Beistellkolbenstange 20 aufweisender Ring 41 ausgebildet. Die mit dem Vibrationskolben 24 verbundenen mechanischen Federn 30 sind an einer kolbenstangenseitigen Kolbenfläche 42 des Beistellkolbens 19 (s. Fig. 5) oder an einem kolbenstangenseitigen Zylinderboden 43 des Beistellantriebes 14 befestigt (s. Fig. 6). Die Vibrationserzeugung erfolgt ebenso wie in der Ausführung gemäß Fig. 4 in einer durch Vibrations- und Beistellkolben 24, 19 begrenzten, die Federn 30 beinhaltenden Ölkammer 44.

Die Ansteuerung bzw. Regelung der vorliegenden Erfindung erfolgt durch einfache und robuste Sensoren und die notwendigen Größen für die Regelung bzw. Steuerung werden mittels modellprädiktiven Systems (Beobachter) ermittelt. Aus bekannten, einfach zu messenden physikalischen Größen bzw. der Stellgrößen werden die nicht gemessenen Größen eines beobachteten Referenzsystems ermittelt.

## Patentansprüche

1. Verfahren zur Unterstopfung eines Gleises, mit durch einen Beistellzylinder (18) paarweise zueinander beistellbaren Stopfpickeln (11), wobei einer linearen Hubbewegung eines im Beistellzylinder (18) entlang einer Achse (17) bewegbaren Beistellkolbens (19) eine Vibration überlagert wird, **dadurch gekennzeichnet, dass** die Vibration durch einen im Beistellzylinder (18) angeordneten und unabhängig vom Beistellkolben (19) bewegbaren Vibrationskolben (24) erzeugt wird.

2. Verfahren nach Anspruch 1, **dadurch gekennzeichnet, dass** die Vibrationsbewegungen des Vibrationskolbens (24) mithilfe eines aus dem Vibrationskolben (24) und einem Energiespeicher (29) zusammengesetzten Energieerhaltungssystems (36) unterstützt werden.

3. Verfahren nach Anspruch 1 oder 2, **dadurch gekennzeichnet, dass** eine erste Schwingbewegung (33) durch einen auf den Vibrationskolben (24) wirkenden Druckmittelimpuls erzeugt wird, wobei mit der Bewegung des Vibrationskolbens (24) eine mit diesem verbundene, als Energiespeicher (29) wirksame mechanische Feder (30) entspannt wird.

4. Verfahren nach Anspruch 3, **dadurch gekennzeichnet, dass** eine Rückstellung des Vibrationskolbens (24) in einer zur ersten Schwingbewegung (33) entgegen gerichteten zweiten Schwingbewegung durch eine Rückstellkraft der mechanischen Feder (30) durchgeführt wird.

5. Stopfaggregat zum Unterstopfen eines Gleises, mit in einer Beistellbewegung (8) paarweise um eine Schwenkachse (9) zueinander bewegbaren, an einem unteren Ende (10) mit Stopfpickeln (11) verbundenen Stopfhebeln (12), wobei diese an einem oberen Ende (13) mit einem zur Durchführung der Beistellbewegung (8) sowie einer dieser überlagerten Vibration ausgebildeten hydraulischen Beistellantrieb (14) verbunden sind, **dadurch gekennzeichnet, dass** in einem Beistellzylinder (18) des Beistellantriebes (14) zusätzlich zu einem für die Beistellbewegung (8) vorgesehenen Beistellkolben (19) ein zur Erzeugung der Vibrationen ausgebildeter Vibrationskolben (24) angeordnet ist.

6. Stopfaggregat nach Anspruch 5, **dadurch gekennzeichnet, dass** der Vibrationskolben (24) zwischen dem Beistellkolben (19) und einem Zylinderboden (25) des Beistellantriebes (18) angeordnet ist.

7. Stopfaggregat nach Anspruch 5 oder 6, **dadurch gekennzeichnet, dass** eine mit dem Vibrationskolben (24) verbundene Kolbenstange (26) in einem am Zylinderboden (25) befestigten Zylinderring (27) zur Verschiebung entlang einer Achse (17) des Beistellzylinders (18) angeordnet ist.

8. Stopfaggregat nach Anspruch 7, **dadurch gekennzeichnet, dass** in Hohlräumen (28) des Zylinderringes (27) den Vibrationskolben (24) kontaktierende Energiespeicher (29), vorzugsweise mechanische Federn (30), zur Ausübung von parallel zur Achse (17) wirksamen Kräften angeordnet sind.

9. Stopfaggregat nach einem der Ansprüche 5 bis 8, **dadurch gekennzeichnet, dass** eine durch den Zylinderboden (25), den Zylinderring (27) und die Kolbenstange (26) des Vibrationskolbens (24) gebildete Ölkammer (31) über eine Hydraulikleitung (32) zur Erzeugung einer ersten Schwingbewegung (33) mit Hochdruck beaufschlagbar ist.

10. Stopfaggregat nach einem der Ansprüche 5 bis 9, **dadurch gekennzeichnet, dass** auf dem Vibrationskolben (24) und/oder auf dem Beistellkolben (19) eine Endlagendämpfung (34) angeordnet ist.

11. Stopfaggregat nach Anspruch 5 oder 6, **dadurch gekennzeichnet, dass** der Vibrationskolben (24) durch mechanische Federn (30) mit einer Kolbenfläche (37) des Beistellkolbens (19) verbunden ist.

12. Stopfaggregat nach Anspruch 11, **dadurch gekennzeichnet, dass** der Beistellkolben (19) sowie eine mit diesem verbundene Beistellkolbenstange (20) eine vorzugsweise koaxial zur Achse (17) verlaufende Bohrung (38) zur Durchführung eines die erste Schwingbewegung (33) des Vibrationskolbens (24) erzeugenden Vibrationsimpulses aufweisen.

13. Stopfaggregat nach Anspruch 5, **dadurch gekennzeichnet, dass** der Vibrationskolben (24) als eine Öffnung (40) zur Durchführung der Beistellkolbenstange (20) aufweisender Ring (41) ausgebildet ist.

14. Stopfaggregat nach Anspruch 5 oder 13, **dadurch gekennzeichnet, dass** die mit dem Vibrationskolben (24) verbundenen mechanischen Federn (30) an einer kolbenstangenseitigen Kolbenfläche (42) des Beistellkolbens (19) befestigt sind.

15. Stopfaggregat nach Anspruch 5 oder 13, **dadurch gekennzeichnet, dass** die mit dem Vibrationskolben (24) verbundenen mechanischen Federn (30) an einem kolbenstangenseitigen Zylinderboden (43) des Beistellantriebes (14) befestigt sind.

16. Stopfaggregat nach einem der Ansprüche 11 bis 15, **dadurch gekennzeichnet, dass** eine für die Zuführung eines Druckmittelimpulses zur Vibrationserzeugung vorgesehene Ölkammer (44) einerseits durch den Beistellkolben (19) und andererseits durch den Vibrationskolben (24) begrenzt ist.

17. Stopfaggregat nach einem der Ansprüche 11 oder 16, **dadurch gekennzeichnet, dass** eine für eine Beistellbewegung (8) der Stopfpickel (11) zueinander vorgesehene Ölkammer (45) durch den Vibrationskolben (24) und den Zylinderboden (25) begrenzt ist.

## Claims

1. A method for tamping a track, with tamping tines (11) squeezable towards one another in pairs by means of a squeezing cylinder (18), wherein a vibration is superimposed on a linear lift motion of a squeezing piston (19) movable along an axis (17) in the squeezing cylinder (18), **characterized in that** the vibration is generated by means of a vibration piston (24) which is arranged in the squeezing cylinder (18) and movable independently of the squeezing piston (19).

2. A method according to claim 1, **characterized in that** the vibratory motions of the vibration piston (24) are supported with the aid of an energy conservation system (36) composed of the vibration piston (24) and an energy store (29).

3. A method according to claim 1 or 2, **characterized in that** a first oscillatory motion (33) is generated by a pressure means impulse acting upon the vibration piston (24), wherein with the motion of the vibration piston (24) a mechanical spring (30), connected thereto and effective as an energy store (29), is relaxed.

4. A method according to claim 3, **characterized in that** a returning of the vibration piston (24) in a second oscillatory motion directed opposite to the first oscillatory motion (33) is carried out by a resetting force of the mechanical spring (30).

5. A tamping unit for tamping a track, having tamping levers (12) which are movable towards one another in pairs about a pivot axis (9) in a squeezing motion (8) and are connected at a lower end (10) to tamping tines (11), wherein the tamping levers (12) are connected at an upper end (13) to a hydraulic squeezing drive (14) designed for carrying out the squeezing motion (8) as well as the vibration superimposed thereon, **characterized in that,** in a squeezing cylinder (18) of the squeezing drive (14), a vibration piston (24) designed for generating the vibrations is arranged in addition to a squeezing piston (19) provided for the squeezing motion (8).

6. A tamping unit according to claim 5, **characterized in that** the vibration piston (24) is arranged between the squeezing piston (19) and a cylinder bottom (25) of the squeezing drive (18).

7. A tamping unit according to claim 5 or 6, **characterized in that** a piston rod (26) connected to the vibration piston (24) is arranged in a cylinder ring (27), fastened to the cylinder bottom (25), for displacement along an axis (17) of the squeezing cylinder (18).

8. A tamping unit according to claim 7, **characterized in that** energy stores (29), preferably mechanical springs (30), contacting the vibration piston (24) are arranged in hollow spaces (28) of the cylinder ring (27) for exerting forces effective parallel to the axis (17).

9. A tamping unit according to one of claims 5 to 8, **characterized in that** an oil chamber (31) - formed by the cylinder bottom (25), the cylinder ring (27) and the piston rod (26) of the vibration piston (24) - may be charged via a hydraulic line (32) with high pressure for generating a first oscillatory motion (33).

10. A tamping unit according to one of claims 5 to 9, **characterized in that** an end position damping (34) is arranged on the vibration piston (24) and/or on the squeezing piston (19).

11. A tamping unit according to claim 5 or 6, **characterized in that** the vibration piston (24) is connected by mechanical springs (30) to a piston surface (37) of the squeezing piston (19).

12. A tamping unit according to claim 11, **characterized in that** the squeezing piston (19) and a squeezing piston rod (20) connected thereto have a bore (38), preferably extending coaxially to the axis (17), for passage of a vibration impulse generating the first oscillatory motion (33) of the vibration piston (24).

13. A tamping unit according to claim 5, **characterized in that** the vibration piston (24) is designed as a ring (41) having an opening (40) for passage of the squeezing piston rod (20).

14. A tamping unit according to claim 5 or 13, **characterized in that** the mechanical springs (30) connected to the vibration piston (24) are fastened to a piston surface (42) at the piston rod side of the squeezing piston (19).

15. A tamping unit according to claim 5 or 13, **characterized in that** the mechanical springs (30) connected to the vibration piston (24) are fastened to a cylinder bottom (43) at the piston rod side of the squeezing drive (14).

16. A tamping unit according to one of claims 11 to 15, **characterized in that** an oil chamber (44) provided for supplying a pressure means impulse for generating vibrations is delimited, on the one hand, by the squeezing piston (19) and, on the other hand, by the vibration piston (24).

17. A tamping unit according to one of claims 11 or 16, **characterized in that** an oil chamber (45) provided for a squeezing motion (8) of the tamping tines (11) towards one another is delimited by the vibration piston (24) and the cylinder bottom (25).

## Revendications

1. Procédé pour le bourrage inférieur d'une voie ferrée, avec des pics de bourrage (11) pouvant être adjoints l'un à l'autre par paires à travers un cylindre d'adjonction (18), dans lequel une vibration est superposée à un mouvement de levée linéaire d'un piston d'adjonction (19) pouvant être déplacé dans le cylindre d'adjonction (18) le long d'un axe (17), **caractérisé en ce que** la vibration est générée par un piston à vibrations (24) disposé dans le cylindre d'adjonction (18) et pouvant être déplacé indépendamment du piston d'adjonction (19).

2. Procédé selon la revendication 1, **caractérisé en ce que** les mouvements de vibration du piston à vibrations (24) sont soutenus à l'aide d'un système de conservation de l'énergie (36) composé du piston à vibrations (24) et d'un accumulateur d'énergie (29).

3. Procédé selon la revendication 1 ou 2, **caractérisé en ce qu'**un premier mouvement oscillant (33) est généré par une impulsion de milieu de pressurisation agissant sur le piston à vibrations (24), dans lequel un ressort mécanique (30) connecté au piston à vibrations (24), efficace en tant qu'accumulateur d'énergie (29), est détendu avec le mouvement du piston.

4. Procédé selon la revendication 3, **caractérisé en ce qu'**un rappel du piston à vibrations (24) dans un second mouvement oscillant dirigé dans le sens contraire par rapport au premier mouvement oscillant (33) est réalisé par une force de rappel du ressort mécanique (30).

5. Module de bourrage pour le bourrage inférieur d'une voie ferrée, avec des leviers de bourrage (12) pouvant être déplacés par paires autour d'un axe de pivotement (9) l'un par rapport à l'autre dans un mouvement d'adjonction (8), connectés à une extrémité inférieure (10) à des pics de bourrage (11), dans lequel les leviers sont connectés à une extrémité supérieure (13) à un entraînement d'adjonction hydraulique (14) réalisé pour la réalisation du mouvement d'adjonction (8) ainsi qu'une vibration superposée à celui-ci, **caractérisé en ce qu'un** piston à vibrations (24) réalisé pour la génération des vibrations est disposé dans un cylindre d'adjonction (18) de l'entraînement d'adjonction (14) outre un piston d'adjonction (19) prévu pour le mouvement d'adjonction (8).

6. Module de bourrage selon la revendication 5, **caractérisé en ce que** le piston à vibrations (24) est disposé entre le piston d'adjonction (19) et un fond de cylindre (25) de l'entraînement d'adjonction (18).

7. Module de bourrage selon la revendication 5 ou 6, **caractérisé en ce qu'**une tige de piston (26) connectée au piston à vibrations (24) est disposée dans un anneau de cylindre (27) fixé au fond de cylindre (25) pour le coulissement le long d'un axe (17) du cylindre d'adjonction (18).

8. Module de bourrage selon la revendication 7, **caractérisé en ce que** des accumulateurs d'énergie (29), de préférence des ressorts mécaniques (30), venant en contact avec le piston à vibrations (24), sont disposés dans des espaces creux (28) de l'anneau de cylindre (27) pour l'exercice de forces efficaces parallèlement à l'axe (17).

9. Module de bourrage selon une des revendications 5 à 8, **caractérisé en ce qu'**une chambre d'huile (31) formée par le fond de cylindre (25), l'anneau de cylindre (27) et la tige de piston (26) du piston à vibrations (24) peut être sollicitée avec une haute pression par le biais d'une conduite hydraulique (32) pour la génération d'un premier mouvement oscillant (33).

10. Module de bourrage selon une des revendications 5 à 9, **caractérisé en ce qu'**un amortissement de bout de course (34) est disposé sur le piston à vibrations (24) et/ou sur le piston d'adjonction (19).

11. Module de bourrage selon la revendication 5 ou 6, **caractérisé en ce que** le piston à vibrations (24) est connecté par des ressorts mécaniques (30) à une face de piston (37) du piston d'adjonction (19).

12. Module de bourrage selon la revendication 11, **caractérisé en ce que** le piston d'adjonction (19) ainsi qu'une tige de piston d'adjonction (20) connectée à celui-ci présentent un alésage (38) s'étendant de préférence de manière coaxiale par rapport à l'axe (17) pour la réalisation d'une impulsion de vibration générant le premier mouvement oscillant (33) du piston à vibrations (24).

13. Module de bourrage selon la revendication 5, **caractérisé en ce que** le piston à vibrations (24) est réalisé en tant qu'anneau (41) présentant une ouverture (40) pour le passage de la tige de piston d'adjonction (20).

14. Module de bourrage selon la revendication 5 ou 13, **caractérisé en ce que** les ressorts mécaniques (30) connectés au piston à vibrations (24) sont fixés à une face de piston (42) côté tige de piston du piston d'adjonction (19).

15. Module de bourrage selon la revendication 5 ou 13, **caractérisé en ce que** les ressorts mécaniques (30) connectés au piston à vibrations (24) sont fixés à un fond de cylindre (43) côté tige de piston de l'entraînement d'adjonction (14).

16. Module de bourrage selon une des revendications 11 à 15, **caractérisé en ce qu'**une chambre d'huile (44) prévue pour l'amenée d'une impulsion de milieu de pressurisation en vue de la génération de vibrations est limitée d'un côté par le piston d'adjonction (19) et de l'autre côté par le piston à vibrations (24).

17. Module de bourrage selon une des revendications 11 ou 16, **caractérisé en ce qu'**une chambre d'huile (45) prévue pour un mouvement d'adjonction (8) des pics de bourrage (11) l'un par rapport à l'autre est limitée par le piston à vibrations (24) et le fond de cylindre (25).
